# EUROPÄISCHE PATENTSCHRIFT

(11) **EP 4 314 441 B1**
(45) Veröffentlichungstag und Bekanntmachung des Hinweises auf die Patenterteilung: **21.08.2024**
(21) Anmeldenummer: 22714874.9
(22) Anmeldetag: 21.03.2022
(51) Int. Cl.: E04G 21/04

(54) **AUSFALLSICHERE STANDSICHERHEITSÜBERWACHUNG FÜR EIN DICKSTOFFFÖRDERSYSTEM**
FAIL-SAFE STABILITY MONITORING FUNCTION FOR A THICK MATTER CONVEYING SYSTEM
FONCTION DE SURVEILLANCE DE STABILITÉ À SÉCURITÉ INTÉGRÉE POUR UN SYSTÈME DE TRANSPORT DE MATIÈRES ÉPAISSES

(30) Priorität: 23.03.2021 DE 102021107140
(43) Veröffentlichungstag der Anmeldung: 07.02.2024
(73) Patentinhaber: Putzmeister Engineering GmbH, 72631 Aichtal (DE)
(72) Erfinder: MÜLLER, Ansgar, 72631 Aichtal (DE)
(74) Vertreter: Glawe, Delfs, Moll
(86) Internationale Anmeldenummer: PCT/EP2022/057308
(87) Internationale Veröffentlichungsnummer: WO 2022/200253

(56) Entgegenhaltungen:
- EP-B1- 1 366 253
- WO-A1-2019/175400
- DE-A1- 102014 013 737
- KR-A- 20200 012 090
- US-A1- 2020 392 747

## Beschreibung

Die vorliegende Erfindung betrifft unter anderem ein Dickstofffördersystem mit einer Dickstoffpumpe, einem Dickstoffverteilermast, einem Unterbau, einer Sensoreinheit und einer Verarbeitungseinheit sowie ein Verfahren zum Betreiben eines Dickstofffördersystems.

Aus dem Stand der Technik sind gattungsgemäße Dickstofffördersysteme bekannt. Zu deren Standsicherheitsüberwachung werden verschiedene Betriebsparameter beobachtet, sodass bei Überschreiten eines kritischen Wertes eines solchen Betriebsparameters das Dickstofffördersystem als Reaktion darauf auf eine vorgegebene Art und Weise angesteuert werden kann und typischerweise ein ordnungsgemäßer Betrieb des Dickstofffördersystems insgesamt eingestellt wird. Problematisch ist, wenn eine zur Standsicherheitsüberwachung erforderliche Beobachtung eines Betriebsparameters nicht oder nur unzuverlässig möglich ist, etwa im Fall eines Defekts des Sensors des zu erfassenden Betriebsparameters. Dickstofffördersysteme mit den Merkmalen des einleitenden Teils des Anspruchs 1 sind z.B. aus der EP 1 366 253 B1 oder der WO 2019/175400 A1 bekannt.

Eine Aufgabe der vorliegenden Erfindung ist es, vor dem Hintergrund der voranstehend genannten Probleme ein verbessertes Dickstofffördersystem und ein verbessertes Verfahren zum Betreiben eines Dickstofffördersystems bereitzustellen.

Die erfindungsmäße Lösung liegt in den Merkmalen der unabhängigen Ansprüche. Vorteilhafte Weiterbildungen sind Gegenstand der abhängigen Ansprüche.

Gemäß der Erfindung wird ein Dickstofffördersystem offenbart, mit einer Dickstoffpumpe zum Fördern eines Dickstoffs, einem Dickstoffverteilermast zum Verteilen des zu fördernden Dickstoffs, wobei der Dickstoffverteilermast ein um eine vertikale Achse drehbares Drehwerk und eine zumindest zwei Mastarme umfassende Mastanordnung aufweist, einem Unterbau, an dem der Dickstoffverteilermast und die Dickstoffpumpe angeordnet sind, wobei der Unterbau ein Stützwerk zur Abstützung des Unterbaus mit zumindest einem horizontal und/oder vertikal verfahrbaren Stützbein umfasst, einer Sensoreinheit mit zumindest einem Sensor zum Erfassen einer Betriebsinformation, und einer Verarbeitungseinheit zum Bestimmen eines Standsicherheitsparameters des Dickstofffördersystems, abhängig von der zumindest einen erfassten Betriebsinformation, und zum Feststellen eines ordnungsgemäßen Betriebs des die zumindest eine Betriebsinformation erfassenden Sensors der Sensoreinheit, wobei, falls die Verarbeitungseinheit einen ordnungsgemäßen Betrieb des Sensors nicht festgestellt, die Verarbeitungseinheit dazu eingerichtet ist, den Standsicherheitsparameter abhängig von einem Extremwert der von dem Sensor zu erfassenden Betriebsinformation anstelle der erfassten Betriebsinformation zu bestimmen.

Das erfindungsgemäße Dickstofffördersystem ist beispielsweise eine Autobetonpumpe.

Bei der Erfindung handelt es sich um eine besonders vorteilhafte Ausgestaltung eines Dickstofffördersystems, bei dem zur Bestimmung der Standsicherheit anhand eines Standsicherheitsparameters zusätzlich festgestellt und somit überprüft wird, ob die dabei zu berücksichtigende Betriebsinformation auch von einem ordnungsgemäß betriebenen Sensor stammt. Sollte festgestellt werden, dass der die Betriebsinformation erfassende Sensor tatsächlich nicht in ordnungsgemäßem Betrieb ist, so wird zwecks konservativer Abschätzung ein Extremwert der von dem nicht ordnungsgemäß betriebenen Sensor eigentlich zu erfassenden Betriebsinformation anstelle der erfassten Betriebsinformation bei der Bestimmung berücksichtigt, der eine solche Stellung einer Komponente repräsentiert, bei der die Verarbeitungseinheit den größten Standsicherheitsparameter und somit die geringste Standsicherheit bestimmen würde. Somit wird für die Komponente des Dickstofffördersystems, deren Eigenschaft durch die von dem sich nicht in ordnungsgemäßem Betrieb befindlichen Sensor zu erfassenden Betriebsinformation charakterisiert werden sollte, ihr Einfluss auf die Standsicherheit als diese größtmöglich reduzierend angenommen. Der Extremwert soll demnach einen "Worst-Case"-Einfluss der Komponente auf die Standsicherheit des Dickstofffördersystems charakterisieren.

Die Erfindung hat erkannt, dass durch die Feststellung, ob der die Betriebsinformation erfassende Sensor sich überhaupt in einem ordnungsgemäßen Betrieb befindet, vermieden werden kann, dass von fehlerhaften Sensoren bereitgestellte und somit als unzuverlässig anzusehende Betriebsinformationen bei der Bestimmung der Standsicherheit herangezogen werden. Die in diesem Fall geforderte Abhängigkeit der anschließenden Bestimmung des Standsicherheitsparameters von einem Extremwert der zu betrachtenden Betriebsinformation wie oben beschrieben, erlaubt es zudem, dennoch eine aussagekräftige und verlässliche Bestimmung der Standsicherheit des Dickstofffördersystems insgesamt vornehmen zu können und so einen möglichst effizienten Weiterbetrieb der einzelnen Komponenten des Dickstofffördersystems zu gewährleisten. Auf diese Weise kann eine ausfallsichere Standsicherheitsüberwachung ohne die Notwendigkeit einer Redundanz von Komponenten, insbesondere von aufwändiger Sensorik, realisiert werden. Eine ansonsten übliche Abschaltung des gesamten Dickstofffördersystems aus Standsicherheitsgründen kann vermieden werden. Eine Abschaltung ist grundsätzlich unerwünscht, da in diesem Fall üblicherweise Beton in der Leitung zurückgepumpt werden muss, was aufgrund der schnellen Aushärtung von Beton häufig mit Beschädigungen einhergeht. Zudem wird der Zugang zum Ort der Betonierarbeiten durch die abgeschaltete Betonpumpe erschwert. Die Möglichkeit, eine Abschaltung zu vermeiden ist darüber hinaus besonders vorteilhaft bei solchen Betonierarbeiten, die in einem Stück gefertigt werden müssen, wozu typischerweise eine weitere Betonpumpe zur Absicherung kritischer Betonagen vorgehalten werden muss. Somit wird ein wesentlich effizienterer Betrieb ohne unnötige Unterbrechungen möglich. In der Folge ist auch eine Reparatur des nicht ordnungsgemäß betreibbaren Sensors nicht unmittelbar erforderlich, sondern kann im Rahmen eines üblichen Inspektionsintervalls vorgenommen werden, was die mögliche Einsatzdauer des Dickstofffördersystems signifikant erhöht.

Nachfolgend seien zunächst einige Begriffe erläutert:
Dickstoff ist ein Oberbegriff für schwer förderbare Medien. Bei dem Dickstoff kann es sich beispielsweise um einen Stoff mit grobkörnigen Bestandteilen, einen Stoff mit aggressiven Bestandteilen oder Ähnliches handeln. Der Dickstoff kann auch ein Schüttgut sein. In einer Ausführungsform ist der Dickstoff Frischbeton. Frischbeton kann Körner bis zu einer Größe von mehr als 30 mm enthalten, bindet ab, bildet Ablagerungen in Toträumen und ist aus diesen Gründen schwierig zu fördern. Beispielhafte Dickstoffe sind Beton mit einer Dichte von 800 kg/m³ bis 2300 kg/m³ oder Schwerbeton mit einer Dichte von mehr als 2300 kg/m³.

Die Dickstoffpumpe kann eine Kernpumpe mit zwei, beispielsweise genau zwei, Förderzylindern umfassen. Es wird dann abwechselnd vom ersten auf den zweiten Förderzylinder und vom zweiten auf den ersten Förderzylinder umgeschaltet. Zwischen den Förderzylindern kann ein S-Rohr zyklisch umgeschaltet werden. Ferner kann ein Zusatzzylinder so eingerichtet sein, dass er jeden der Übergänge überbrückt.

Bei dem S-Rohr handelt es sich um einen bewegbaren Rohrabschnitt, mit dem die Förderzylinder wechselweise mit dem Auslass der Dickstoffpumpe verbunden werden. Der Rohrabschnitt und der Zusatzzylinder können Elemente einer Baueinheit sein, die lösbar mit der Dickstoffpumpe verbunden ist. Dadurch kann die Wartung und Reinigung der Dickstoffpumpe erleichtert werden.

Das Drehwerk ist um eine vertikale Achse, zum Beispiel eine zentrale Achse des Drehwerks, drehbar, beispielsweise um 360 Grad. Das Drehwerk kann zumindest einen Aktuator umfassen, wie zum Beispiel einen Hydraulik-, oder Pneumatikzylinder oder einen elektromechanischer Aktuator oder eine Kombination mehrerer, auch unterschiedlicher Typen von Aktuatoren, mit dem es seine Stellung gegenüber dem Unterbau rotatorisch verändern kann. Typischerweise umfasst das Drehwerk dazu einen Hydraulikmotor und ein Ritzel mit Planetengetriebe.

Die Mastanordnung umfasst zumindest zwei Mastarme, kann aber auch drei, vier oder fünf Mastarme umfassen. Typischerweise umfasst die Mastanordnung drei bis sieben Mastarme. Der erste Mastarm ist dabei an seinem proximalen Ende mit dem Drehwerk und an seinem distalen Ende an dem proximalen Ende eines benachbarten Mastarms verbunden. Der oder die weiteren Mastarme sind aneinandergereiht, und jeweils an ihrem proximalen Ende mit einem distalen Ende des benachbarten Mastarms verbunden. Das distale Ende der Mastanordnung entspricht dabei dem distalen Ende des letztgereihten Mastarms, der zudem keine weitere Verbindung an seinem distalen Ende aufweist. Das distale Ende des letztgereihten Mastarms definiert einen möglichen Lastanhängepunkt.

Die Mastarme sind dabei jeweils über ein Mastgelenk so miteinander verbunden, dass sie zumindest, zum Beispiel ausschließlich, in einer Dimension zumindest unabhängig von den übrigen Mastarmen bewegbar sind. Jedem Mastarm ist dabei das Mastgelenk an seinem proximalen Ende zugeordnet.

Der erste Mastarm ist über sein Mastgelenk derart mit dem Drehwerk verbunden, dass bei einer Drehung des Drehwerks um dessen vertikale Achse auch der erste Mastarm, in Ausführungsformen auch die gesamte Mastanordnung, um diese Achse gedreht wird. Beispielsweise ist der Mastarm so an dem Drehwerk befestigt, dass er, zum Beispiel ausschließlich, in vertikaler Richtung unabhängig vom Drehwerk bewegt und beispielsweise über sein Mastgelenk rotiert werden kann. Denkbar ist auch, dass ein Mastarm eine Teleskopfunktionalität aufweist und entlang seiner Längsachse teleskopartig und stufenlos verlänger- oder verkürzbar ist. Ein Mastarm ist zum Beispiel so verstellbar, dass zumindest das distale Ende des Mastarms zumindest in eine der drei Raumrichtungen (x-, y- und z-Richtung) bewegbar ist.

Alternativ oder zusätzlich kann ein Mastarm um seine Längsachse rotierbar sein. Beispielsweise umfasst ein Mastarm zumindest einen Aktuator für sein Mastgelenk, wie zum Beispiel einen Hydraulik-, oder Pneumatikzylinder oder einen elektromechanischer Aktuator oder eine Kombination mehrerer, auch unterschiedlicher Typen von Aktuatoren, mit dem er seine Lage gegenüber zumindest einem anderen Mastarm, insbesondere dem am proximalen Ende verbundenen Mastarm, verändern kann. Die Aktuatoren können zum Beispiel dazu eingerichtet sein, den Mastarm um eine horizontale Achse, die zum Beispiel durch sein Mastarmgelenk verläuft, rotatorisch zu verschwenken und/oder in eine, in zwei oder in alle Raumrichtungen translatorisch zu bewegen.

Alternativ oder zusätzlich kann der Mastarm weitere Aktuatoren aufweisen, mittels derer er, zum Beispiel teleskopartig, verlängert oder verkürzt oder rotiert werden kann.

Bei dem Unterbau handelt es sich um ein Grundgerüst, zum Beispiel ein Fahrgestell, an dem der Dickstoffverteilermast und die Dickstoffpumpe angeordnet sind. Beispielsweise sind Dickstoffverteilermast und/oder Dickstoffpumpe an dem Unterbau befestigt. Der Unterbau kann stationär, zum Beispiel als Plattform) oder mobil (zum Beispiel als Fahrzeug) ausgebildet sein. Durch die Anordnung von Dickstoffverteilermast und Dickstoffpumpe an dem Unterbau kann das gesamte Dickstofffördersystem besonders kompakt als eine Einheit, und beispielweise in Form einer Autobetonpumpe ausgebildet sein.

Der Unterbau umfasst ein Stützwerk zur Abstützung des Unterbaus mit zumindest einem horizontal und/oder vertikal verfahrbaren Stützbein. Ein Stützbein eines Dickstofffördersystems stellt eine Komponente des Stützwerks dar, die der Erhöhung der Standsicherheit des Dickstofffördersystems dient. Der Einfluss des Stützwerks auf die Standsicherheit ist dabei insbesondere von einer individuellen Anordnung und Aufstellung von Stützbeinen abhängig. Dazu ist das Stützbein auf einem Untergrund mit einem Abstützteller abstützbar. Üblicherweise sind bei einem Stützwerk vier Stützbeine vorgesehen.

Das Dickstofffördersystem umfasst Mittel zur Ausführung oder Steuerung des erfindungsgemäßen Verfahrens. Diese Mittel umfassen insbesondere die Sensoreinheit und die Verarbeitungseinheit, können aber auch eine Steuereinheit des Dickstofffördersystems umfassen, und können als jeweils separate oder in verschiedenen Kombinationen zusammengefasste Hardware- und/oder Software-Komponenten ausgebildet sein. Die Mittel umfassen beispielsweise mindestens einen Speicher mit Programmanweisungen eines Computerprogramms und mindestens einen Prozessor, ausgebildet zum Ausführen von Programmanweisungen aus dem mindestens einen Speicher.

Die Sensoreinheit ist dazu eingerichtet, zumindest eine Betriebsinformation zu erfassen, insbesondere selbsttätig und unabhängig von einer Benutzereingabe. Denkbar ist, dass eine Betriebsinformation in vorgegebenen zeitlichen Intervallen wiederholt erfasst wird. Beispielsweise kann das Erfassen einer Betriebsinformation durch ein Messen einer für diese Betriebsinformation charakteristischen Messgröße erfolgen. Die Sensoreinheit kann dazu einen oder mehrere Sensoren gleichen oder unterschiedlichen Typs umfassen. Beispielhafte Sensoren sind Winkelmesssensoren (z.B. zum Erfassen einer Stellung des Drehwerks), Kraft- und Drucksensoren (z.B. zum Erfassen einer Zylinderkraft eines Mastgelenks, einer auf einen Aktuator eines Mastarms wirkenden Kraft oder einer Beinkraft eines Stützbeins), Positionssensoren (z.B. Sensoren eines satellitengestützten Positionssystems wie GPS, GLONASS oder Galileo) zum Erfassen der Stellung eines Mastarms oder der Position eines Stützbeins, Lagesensoren (z.B. Wasserwaagen oder Neigungssensorik zum Erfassen eines Neigungswinkels eines Mastarms), elektrische (z.B. Induktionssensoren), optische Sensoren (z.B. Lichtschranken, Lasersensoren oder 2D-Scanner) oder akustische Sensoren (z.B. Ultraschall- oder Schwingungssensoren). Gleichermaßen kann eine Betriebsinformation auch durch das Zusammenwirken mehrerer Sensoren der Sensoreinheit erfasst werden.

Alternativ oder zusätzlich kann die Sensoreinheit auch ein oder mehrere (z.B. drahtlose) Kommunikationsmittel umfassen, durch die (z.B. extern) erfasste oder vorgegebene Betriebsinformationen an der Sensoreinheit empfangen werden können.

Die Verarbeitungseinheit soll als eingerichtet zum Bestimmen eines Standsicherheitsparameters des Dickstofffördersystems verstanden werden. Dies soll abhängig von der zumindest einen, insbesondere von sämtlichen, erfassten Betriebsinformation erfolgen. Dazu kann sie zum Beispiel Zugriff auf die von der Sensoreinheit erfassten Informationen haben. Von dem Bestimmen des Standsicherheitsparameters soll ebenfalls als umfasst verstanden werden, dass der Standsicherheitsparameter unter Hinzuziehung vorgegebener und als konstant angenommenen Eigenschaften von Komponenten des Dickstofffördersystems, wie zum Beispiel deren Masse oder deren räumliche Ausdehnung, berechnet wird.

Unter einem ordnungsgemäßen Betrieb einer Komponente ist ein solcher Betrieb zu verstehen, wie er für die Komponente grundsätzlich und fachüblich vorgesehen und wofür die Komponente bei typischerweise vorherrschenden Bedingungen ausgelegt ist. Beispielsweise ist bei einem ordnungsgemäßen Betrieb einer Komponente eine spezifische Energieversorgung der Komponente vorgesehen.

Es ist vorgesehen, dass die Verarbeitungseinheit zum Feststellen eines ordnungsgemäßen Betriebs eines die zumindest eine Betriebsinformation erfassenden Sensors der Sensoreinheit eingerichtet ist. Dabei soll die Verarbeitungseinheit überprüfen, ob ein ordnungsgemäßer Betrieb des Sensors vorliegt. Maßnahmen zum Feststellen eines ordnungsgemäßen Betriebs sind dem Fachmann bekannt. Beispielsweise überprüft die Verarbeitungseinheit dazu mehrere Kriterien, die einen ordnungsgemäßen Betrieb ausschließen. So kann ein Sensor zwei Messsysteme umfassen, deren erfasste Werte zur Erfassung der Betriebsinformation miteinander verglichen werden. Auch kann die Verarbeitungseinheit alternativ oder zusätzlich Plausibilitätschecks durchführen, in denen die Verarbeitungseinheit festgestellt, ob eine von einem Sensor erfasste Betriebsinformation physikalisch sinnvoll ist. Auch kann die Verarbeitungseinheit beispielsweise die Energieversorgung des Sensors überprüfen und bei unüblichen Abweichungen einen ordnungsgemäßen Betrieb ausschlie-ßen. Ebenso ist denkbar, dass eine Betriebsinformation doppelt unmittelbar hintereinander erfasst wird, und die Verarbeitungseinheit bei einer Abweichung eines Messwertes, für den die jeweils erfasste Betriebsinformation indikativ ist, oberhalb einer vorgebbaren maximal zulässigen Abweichung einen ordnungsgemäßen Betrieb ausschließt.

Die Standsicherheit des Dickstofffördersystems ist umso höher, je größer der Abstand der Wirkungslinie, die sämtliche auf das Dickstofffördersystem wirkenden Kräfte berücksichtigt, von den Kippkanten der Aufstandsfläche ist. Eine verlässliche Aussage über die Standsicherheit kann aber schon bei Zugrundelegung einer Wirkungslinie getroffen werden, die zumindest die auf das Dickstofffördersystem wirkende Gewichtskraft berücksichtigt. Je mehr der tatsächlich wirkenden Kräfte in der Wirkungslinie berücksichtigt werden, desto präziser kann diese Aussage getroffen werden. Daher kann die Standsicherheit des Dickstofffördersystems besonders vorteilhaft durch einen den Abstand der Wirkungslinie von den Kippkanten der Aufstandsfläche repräsentierenden Standsicherheitsparameter charakterisiert werden. Der Standsicherheitsparameter befindet sich innerhalb eines vorgegebenen oder dynamisch bestimmbaren Standsicherheitsbereichs, innerhalb welchem der Abstand der Wirkungslinie von jeder der Kippkanten größer als oder gleich Null ist, vorzugsweise wird dabei noch eine Sicherheitsreserve berücksichtigt. Innerhalb des Standsicherheitsbereichs ist die Standsicherheit des Dickstofffördersystems gegeben. Die Obergrenze des Standsicherheitsbereichs wird durch einen maximalen Standsicherheitsparameter definiert. Der maximale Standsicherheitsparameter liegt dann vor, wenn der Abstand der Wirkungslinie von einer der Kippkanten Null ist. Entsprechend nimmt der Abstand der Wirkungslinie von zumindest einer der Kippkanten mit zunehmendem Standsicherheitsparameter ab. Oberhalb der Obergrenze ist der Abstand kleiner als Null und die Standsicherheit des Dickstofffördersystems nicht mehr gegeben. Es ist denkbar, dass ein Standsicherheitsbereich für jede Betriebssituation des Dickstofffördersystems vorgegeben oder bestimmbar ist, zum Beispiel unter Berücksichtigung konstant angenommener Eigenschaften der zu berücksichtigenden Komponenten des Dickstofffördersystems. Beispielsweise kann dazu für jede mögliche Anordnung des Stützwerks, zum Beispiel durch eine bestimmte Aufstellung von Stützbeinen, eine Aufstandsfläche vorgegeben oder bestimmbar sein.

Der Abstand der Wirkungslinie von einer der Kippkanten sowie die Lage der Wirkungslinie sind jeweils zumindest von der Gewichtskraft des Dickstofffördersystems abhängig und können zum Beispiel von der Verarbeitungseinheit berechnet werden. Die Lage der Wirkungslinie kann vertikale und horizontale Richtungskomponenten aufweisen, und von einer oder mehrerer Wirkungsrichtungen und /oder Beträgen weiterer Kräfte abhängen. Beispielsweise können eine oder mehrere dabei zu berücksichtigende Kräfte vorgegebene oder von einem Benutzer (z.B. mittels einer geeigneten Benutzerschnittstelle) auswählbar sein. Wird zum Beispiel nur die Gewichtskraft eines Dickstofffördersystems berücksichtigt, dann entspricht die Wirkungslinie einer durch den Gesamtschwerpunkt verlaufenden Lotlinie. Die Lage der Wirkungslinie gleicht dann der Lage der Lotlinie. Ist die Lage der Wirkungslinie zusätzlich von einer Kraft abhängig, die eine horizontale Komponente aufweist, wie zum Beispiel eine auf das Dickstofffördersystem seitlich einwirkende Windkraft, dann umfasst die Lage der Wirkungslinie auch zumindest eine horizontale Komponente, und ihre Lage ist ungleich der Lotlinie. Es ist denkbar, dass die Lage der Wirkungslinie auf eine solche Weise von einer oder mehreren weiteren Kräften abhängig ist, dass die Verarbeitungseinheit die Lage, vorzugsweise nur, bei Eintreffen einer oder mehrerer spezifischer Bedingungen, zum Beispiel oberhalb einer beim Betrieb des Dickstofffördersystems vorherrschenden Windstärke, stufenweise, zum Beispiel um jeweils einen vorgegebenen Betrag in eine vorgegebene Richtung, anpassen kann. Es ist auch denkbar, dass die Lage der Wirkungslinie von den Wirkungsrichtungen und/oder Beträgen einer oder mehrerer, vorzugsweise sämtlicher, von der Sensoreinheit erfassten und für Kräfte indikativen Betriebsinformationen abhängt.

Eine Betriebsinformation ist indikativ für eine Eigenschaft oder einen Betriebsparameter einer Vielzahl von möglichen Eigenschaften und Betriebsparametern einer Komponente des Dickstofffördersystems und repräsentativ für diese Eigenschaft oder diesen Betriebsparameter. Eine Betriebsinformation soll sich somit einer Komponente zuordnen lassen können. Eine solche Eigenschaft oder ein solcher Betriebsparameter kann beispielsweise durch eine Messgröße charakterisiert werden. Dabei kann es sich um Eigenschaften und Betriebsparameter handeln, die bereits vor oder erst nach einem Beginn des Förderns zu Tage treten.

Anstelle der erfassten Betriebsinformation soll bei der Bestimmung des Standsicherheitsparameters gegebenenfalls ein Extremwert der von dem Sensor zu erfassenden Betriebsinformation zu berücksichtigen sein. Unter diesem Extremwert soll eine solche, insbesondere hypothetische, Betriebsinformation verstanden werden, die der Sensor bei einer Stellung einer ihm zugeordneten Komponente, bei der die Verarbeitungseinheit den größten Standsicherheitsparameter und somit die geringste Standsicherheit bestimmt, erfassen würde. Bei dem Extremwert kann es sich um einen Minimalwert oder auch einen Maximalwert sein. Der Extremwert einer Betriebsinformation kann zusätzlich abhängig von einer oder mehreren anderen Betriebsinformationen sein. Zum Beispiel können für eine Betriebsinformation mehrere Extremwerte vorhanden sein, wobei der zu berücksichtigende Extremwert insbesondere abhängig von einem Momentanwert einer weiteren Betriebsinformation ist. Beispielsweise ist in der Verarbeitungseinheit für jeden Sensor der Sensoreinheit ein solcher Extremwert hinterlegt.

In einer Ausführungsform umfasst das Dickstofffördersystem eine Kommunikationsschnittstelle und/oder eine erste Benutzerschnittstelle, wobei die Kommunikationsschnittstelle und die Benutzerschnittstelle jeweils dazu eingerichtet sind, den Extremwert oder einen Extremwertbereich der von dem Sensor zu erfassenden Betriebsinformation zu erfassen.

Eine solche Kommunikationsschnittstelle kann ein oder mehrere (z.B. drahtlose) Kommunikationsmittel umfassen, durch die extern erfasste und zum Beispiel von einem Benutzer an ein Benutzerendgerät eingegebene Extremwerte von dem Dickstofffördersystem auf fachmännisch bekanntem Wege empfangen werden. Es kann auch vorgesehen sein, dass ein Extremwertbereich erfasst wird. In diesem Fall kann die Verarbeitungseinheit einen Extremwert zum Bestimmen des Standsicherheitsparameters aus dem erfassten Extremwertbereich auswählen, zum Beispiel anhand von vorgegebenen Auswahlregeln. Beispielsweise bei Vorliegen mehrerer möglicher Extremwerte für die zu erfassende Betriebsinformation kann die Verarbeitungseinheit so, insbesondere abhängig von einer oder mehreren anderen Betriebsinformationen, einen Extremwert auswählen.

Ist eine Benutzerschnittstelle zum Erfassen des Extremwerts der von dem Sensor zu erfassenden Betriebsinformation vorgesehen, so kann diese als zumindest eine Taste, ein Tastenfeld, eine Tastatur, eine Maus, eine Anzeigeeinheit (z.B. ein Display), ein Mikrofon, eine berührungsempfindliche Anzeigeeinheit (z.B. ein Touchscreen), eine Kamera und/oder eine berührungsempfindliche Oberfläche (z.B. ein Touchpad) ausgebildet sein. Zum Beispiel erfolgt das Erfassen des Extremwerts durch ein Erfassen einer Benutzereingabe an der Benutzerschnittstelle.

Dies stellt weitere Optionen dar, auf welche Weise die Verarbeitungseinheit Zugriff auf den von ihr gegebenenfalls zu berücksichtigenden Extremwert erhalten kann.

Zusätzlich kann das Dickstofffördersystem zumindest eine zweite Benutzerschnittstelle zur Kundgabe eines Momentanwerts der von dem Sensor zu erfassenden Betriebsinformation aufweist, wobei die Kommunikationsschnittstelle oder die erste Benutzerschnittstelle dazu eingerichtet ist, den Momentanwert der von dem Sensor zu erfassenden Betriebsinformation zu erfassen, und wobei die Verarbeitungseinheit dazu eingerichtet ist, den Standsicherheitsparameter abhängig von dem Momentanwert der von dem Sensor zu erfassenden Betriebsinformation zu bestimmen.

Unter dem Momentanwert soll eine solche Betriebsinformation verstanden werden, die der Sensor bei Annahme eines ordnungsgemäßen Betriebs zum Zeitpunkt der Messung erfassen würde. Ein solcher Momentanwert kann zum Beispiel einem momentan anliegenden Messwert oder Messwertbereich, für den die von dem Sensor zu erfassende Benutzerinformation indikativ ist, entsprechen. Beispielsweise kann der Momentanwert der von dem Sensor zu erfassenden Betriebsinformation mittels einer dem Sensor zugehörigen zweiten Benutzerschnittstelle kundgetan werden.

Mittels einer zweiten Benutzerschnittstelle soll ein Benutzer die Möglichkeit haben, auf einen Momentanwert unabhängig von dem Sensor zugreifen und zum Beispiel ablesen zu können. Entsprechend kann die zweite Benutzerschnittstelle als eine Anzeige ausgeführt sein. Beispielsweise weist das Dickstofffördersystem eine oder mehrere zweite Benutzerschnittstellen in Form von an Komponenten angeordneten Skalen auf, die jeweils einen Momentanwert darstellen. Der Benutzer kann dann den Momentanwert ablesen. Der Momentanwert kann dann der Verarbeitungseinheit über die Kommunikationsschnittstelle oder die erste Benutzerschnittstelle zugänglich gemacht werden, zum Beispiel durch eine entsprechende Benutzereingabe. Die Verarbeitungseinheit berücksichtigt den Momentanwert dann bei der Bestimmung der Standsicherheit.

Dies kann zum Beispiel in der Form erfolgen, dass, falls die Verarbeitungseinheit einen ordnungsgemäßen Betrieb des Sensors nicht festgestellt hat, der Standsicherheitsparameter abhängig von dem Momentanwert anstelle des Extremwerts bestimmt wird, wenn der Momentanwert kleiner als ein maximaler Extremwert oder größer als ein minimaler Extremwert ist.

Beispielhaft umfasst die Sensoreinheit zumindest einen Stellungssensor zum Erfassen einer Betriebsinformation, die indikativ für eine Stellung eines der Mastarme ist.

Dabei kann es sich um eine absolute Stellung, sprich Position und/oder Lage, handeln, oder aber um eine relative Stellung des Mastarms. Eine Stellung kann beispielhaft in Form eines Neigungswinkels des Mastarms gegenüber der Lotrichtung mittels eines Neigungssensors erfasst werden. Eine relative Stellung kann durch die Stellung eines Mastarms im Vergleich mit einem am proximalen Ende des Mastarms verbundenen weiteren Mastarm charakterisiert sein. Im Falle des mit dem Drehwerk verbundenen ersten Mastarms kann es sich um die relative Stellung zur vertikalen Achse des Drehwerks handeln. Da die Dimensionen des Mastarms sowie die Stellungen des in Relation zu setzenden Mastarms bzw. Drehwerks bekannt sind, kann die Stellung eines Mastarms bereits durch die Erfassung der relativen Stellung, zum Beispiel der Neigungswinkel, eindeutig bestimmt werden.

Vorzugsweise sind sowohl das Drehwerk und ein erster Mastarm der Mastanordnung als auch jeweils zwei der Mastarme jeweils über ein Knickgelenk miteinander verbunden, wobei die Stellung eines Mastarms, insbesondere durch Bestimmen des Öffnungswinkels des Mastarms, stufenlos erfassbar ist. Beispielsweise kann der Öffnungswinkel durch Vergleich der Neigungswinkel der über das Knickgelenk verbundenen Mastarme ermittelt werden. Außerdem kann die Steuereinheit dazu eingerichtet sein, den Arbeitsbereich der Mastanordnung anhand eines Einschränkens der Verschwenkbarkeit des Mastarms auf den momentan zulässigen Öffnungswinkel zu begrenzen. Darüber hinaus ist denkbar, dass sämtliche Knickgelenke zueinander parallele Knickachsen aufweisen. Ferner können die Knickgelenke jeweils einen maximalen Öffnungswinkel von 120 Grad, vorzugsweise von 150 Grad, und besonders vorzugsweise von 180 Grad aufweisen. Es sind aber auch Öffnungswinkel zwischen 180 Grad und 235 Grad, bis zu 270 Grad oder bis zu 360 Grad denkbar.

Dies stellt eine besonders einfach umsetzbare und funktionale Ausführung der Verbindung zwischen Mastarmen bzw. zwischen Mastarm und Drehwerk dar, bei der nichtsdestotrotz ein großer Aktionsumfang für den Dickstoffverteilermast gewahrt bleibt. Zudem kann bei einer solchen Ausführungsform die Sensoreinheit die Stellung eines Mastarms besonders einfach durch Ermittlung der entsprechenden Neigungswinkel erfassen. Ein Einsatz komplexer und umfangreicher Sensorik zum Erfassen der Stellung des Mastarms kann vermieden werden.

Vorzugsweise umfasst die Sensoreinheit zumindest einen Beinpositionssensor zum Erfassen einer Betriebsinformation, die indikativ für eine Position des Stützbeins ist.

Mithilfe des Aufstellens von Stützbeinen kann die Aufstandsfläche besonders einfach vergrößert und der Standsicherheitsbereich in Hinblick auf zumindest eine Kippkante vergrößert werden. Daher ist die Position des zumindest einen Stützbeins von besonderer Aussagekraft für die Bestimmung des Standsicherheitsparameters. Insbesondere wird dabei der horizontale Abstand der Aufstellfläche und die Richtung des horizontalen Abstands des Stützbeins im jeweils vorliegenden Betriebszustand gegenüber einer Nullstellung im eingefahrenen Zustand ermittelt. Zusätzlich kann dabei auch der vertikale Abstand ermittelt und berücksichtigt werden. Denkbar ist auch, dass der Beinpositionssensor als ein GPS-Sensor ausgeführt ist.

Gemäß einer Ausführungsform umfasst die Sensoreinheit zumindest einen Winkelsensor zum Erfassen einer Betriebsinformation, die indikativ für eine Stellung des Drehwerks ist.

Die Berücksichtigung dieser Eigenschaft dient dazu, eine asymmetrische Ausrichtung des Stützwerks oder einen Betrieb auf geneigtem Untergrund, und damit eine Asymmetrie der Aufstandsfläche, in die Bestimmung des Standsicherheitsparameters einfließen lassen zu können.

Vorzugsweise umfasst die Sensoreinheit zumindest einen Lagesensor zum Erfassen einer Betriebsinformation, die indikativ für einen Neigungswinkel des Dickstofffördersystems ist.

Bei dem Neigungswinkel soll es sich um einen Winkel des Dickstofffördersystems gegenüber der Lotrichtung handeln. Dabei kann für das Dickstofffördersystem ein maximal zulässiger Neigungswinkel vorgegeben sein. Wird das Dickstofffördersystem auf einer schiefen Ebene, ergo geneigt, betrieben, kann sich der Verlauf der zumindest die auf das Dickstofffördersystem wirkende Gewichtskraft berücksichtigende Wirkungslinie und damit der Abstand der Wirkungslinie zu den Kippkanten ändern. Daher ist die Einbeziehung eines Neigungswinkels des Dickstofffördersystems bei der Bestimmung des Standsicherheitsparameters besonders aussagekräftig.

Vorteilhafterweise umfasst die Sensoreinheit zumindest einen Distanzsensor zum Erfassen einer Betriebsinformation, die indikativ für einen Aushub des Dickstofffördersystems ist.

Ein Aushub liegt vor, wenn das Dickstofffördersystem von seinem Stützwerk, zum Beispiel den Stützbeinen des Stützwerks, getragen wird. Darüber hinaus kann der betrachtete Aushub weitergehend charakterisiert werden, zum Beispiel anhand seiner Höhe. Diese kann beispielhaft durch die Größe eines vertikalen Abstands der Aufstellfläche des Stützbeins gegenüber einer, zum Beispiel vorgebbaren, Nullstellung definiert sein. Alternativ oder zusätzlich dazu auch ein vertikaler Abstand einer anderen Komponente des Dickstofffördersystems, wie beispielsweise des Unterbaus, herangezogen werden. Ebenfalls kann ein Aushub auch durch ein Überschreitens einer vorgegebenen Schwelle einer erfassten vertikalen Beinkraft festgestellt werden. Ist das Dickstofffördersystem als Autobetonpumpe ausgebildet, kann der Aushub auch durch Messung des Federwegs der Fahrzeugachsen charakterisiert werden. Das Vorhandensein eines Aushubs hat Auswirkungen auf die Lage des Gesamtschwerpunkts und damit auf die Standsicherheit des Dickstofffördersystems. Vor allem kann durch das Erfassen des Aushubs sichergestellt werden, dass zu betrachtende Masseanteile des Dickstofffördersystems nicht gefedert auf dem Boden stehen, und gegebenenfalls nicht als Gegengewicht berücksichtigbar sind. Die Berücksichtigung des Aushubs bei der Bestimmung des Standsicherheitsparameters erlaubt daher eine noch exaktere Bestimmung der Standsicherheit.

Optional umfasst die Sensoreinheit zumindest einen Beinkraftsensor zum Erfassen einer Betriebsinformation, die indikativ für eine horizontale oder vertikale Beinkraft des Stützbeins ist. Des weiteren kann die Sensoreinheit zumindest einen Sensor zum Erfassen einer Betriebsinformation umfassen, die indikativ für ein Lastmoment eines, mehrerer oder sämtlicher Mastarme ist.

Unter einer horizontalen oder vertikalen Beinkraft soll eine auf ein Stützbein wirkende horizontale oder vertikale Kraft verstanden werden. Indikativ für ein Lastmoment eines Mastarms ist beispielsweise dessen Gelenkmoment. Bei dem Gelenkmoment eines Mastarms handelt es sich um das auf dessen Mastgelenk wirkende Moment. Dieses stellt ein Moment dar, das unter anderem abhängig ist von dem Gesamtgewicht der Mastanordnung, von Windlasten, vom Gewicht des zu fördernden Dickstoffs oder auch von dem am distalen Ende des ersten Mastarms der Mastanordnung wirkenden Gewicht, entsprechend einer Mastspitzenlast. Das Gelenkmoment kann beispielsweise durch Messung einer im Aktuator des Mastarms wirkenden Zylinderkraft oder eines im Aktuator des Mastarms wirkenden Zylinderdrucks in Verbindung mit einer oder mehreren anderen Messungen, wie zum Beispiel einer Messung des jeweiligen Gelenkwinkels, auf das Gelenkmoment geschlossen werden. Beispielsweise kann das Gelenkmoment eines Mastarms mittels einer Übertragungsfunktion aus einer Zylinderkraft und einem Gelenkwinkel des Mastgelenks des jeweiligen Mastarms berechnet werden. Anhand dieser Eigenschaften lässt sich der Standsicherheitsparameter des Dickstofffördersystems zuverlässig bestimmen. Dies ermöglicht es wiederum, eine verlässliche Aussage über die Standsicherheit des Dickstofffördersystems zu treffen.

Zusätzlich kann die Verarbeitungseinheit eingerichtet sein, ein Lastmoment basierend auf für die Gelenkmomente sämtlicher Mastarme indikativen erfassten Betriebsinformationen zu berechnen, und den Standsicherheitsparameter abhängig von dem berechneten Lastmoment zu bestimmen. Auf diese Weise kann die Verarbeitungseinheit zum Beispiel unter Berücksichtigung des Zylinderdrucks und des Neigungswinkels der jeweiligen Mastarme eine besonders präzise Bestimmung des Standsicherheitsparameters in Echtzeit vornehmen. Gleichwohl muss dann die Sensoreinheit eingerichtet sein, für die Zylinderkraft und die Neigungswinkel sämtlicher Mastarme indikative Betriebsinformationen zu erfassen, und zum Beispiel eine Mehrzahl dazu geeigneter Sensoren umfassen.

Des weiteren kann die Sensoreinheit einen Zylinderdrucksensor und/oder einen Zylinderkraftsensor an einer Bodenseite und/oder an einer Stangenseite eines A-Zylinders der Mastanordnung umfassen.

Unter einem A-Zylinder soll ein Aktuator des ersten Mastarms verstanden werden, wobei dessen zum Ausfahren des Zylinders verwendete Druckkammer als Bodenseite und dessen zum Einfahren des Zylinders verwendete zugewandte Druckkammer als Stangenseite bezeichnet wird. Mittels eines oder mehreren solcher Sensoren kann eine für eine Zylinderkraft eines, mehrerer oder sämtlicher Mastarme indikative Betriebsinformation besonders einfach erfasst werden. Dies ermöglicht eine Berechnung des Lastmoments, anhand dessen der Standsicherheitsparameter besonderes einfach bestimmbar ist.

Weitere beispielhafte Betriebsinformationen sind indikativ für Gewichte aller Mastarme mit befüllter und/oder mit unbefüllter Förderleitung, für Positionen der Schwerpunkte aller Mastarme, für Gewichte von Zusatzlasten, für Positionen von Zusatzgewichtanhängepunkten, für auf die Mastarme wirkende Windkräfte, für Positionen der Windflächenschwerpunkte aller Mastarme, für ein Gewicht des Unterbaus, für eine Position des Schwerpunkte des Unterbaus und für Positionen der Aufstellflächen der Stützbeine im eingefahrenen und/oder im ausgefahrenen Zustand.

Vorzugsweise umfasst das Dickstofffördersystem eine Steuereinheit zum Ausgeben eines ersten Steuersignals, falls der bestimmte Standsicherheitsparameter des Dickstofffördersystems größer als ein maximaler Standsicherheitsparameter des Dickstofffördersystems ist, und zum Ausgeben eines zweiten Steuersignals, falls der bestimmte Standsicherheitsparameter des Dickstofffördersystems kleiner oder gleich dem maximalen Standsicherheitsparameter des Dickstofffördersystems ist. Alternativ oder zusätzlich kann das Ausgeben weiterer Steuersignale durch die Steuereinheit vorgesehen sein, zum Beispiel bei Unterschreiten eines vorgegebenen Mindestabstands zwischen dem bestimmten Standsicherheitsparameter und dem maximalen Standsicherheitsparameter.

Die Steuereinheit umfasst entsprechende Mittel, um Steuersignale auszugeben, wie beispielsweise einen drahtgebundenen oder drahtlosen Signalausgang. Durch die Ausgabe von Steuersignalen auf die beschriebene Art und Weise kann die Steuereinheit zumindest eine Komponente des Dickstofffördersystems ansteuern, und auf einen Betriebsparameter der Komponente einwirken. Es ist denkbar, dass während das Ausgeben des zweiten Steuersignals eine Fortführung des ordnungsgemäßen Betriebs bewirkt, das Ausgeben des ersten Steuersignals hingegen eine Einstellung des ordnungsgemäßen Betriebs des Dickstofffördersystems bewirkt. Das Ausgeben der weiteren Steuersignale kann beispielsweise bewirken, dass der Betrieb einer oder mehrerer Komponenten des Dickstofffördersystems mit einer gegenüber dem ordnungsgemäßen Betrieb reduzierten Geschwindigkeit erfolgt.

Beispielsweise kann die Steuereinheit dazu eingerichtet sein, einen Arbeitsbereich der Mastanordnung auf einen momentan zulässigen Arbeitsbereich zu begrenzen, falls der bestimmte Standsicherheitsparameter des Dickstofffördersystems größer als der maximale Standsicherheitsparameter ist, wozu die Steuereinheit entsprechende Mittel umfasst.

Unter dem Begrenzen eines Arbeitsbereichs einer oder mehrerer Komponenten des Dickstofffördersystems soll verstanden werden, dass ein Betriebsparameter der jeweiligen Komponente begrenzt und ein Betreiben der Komponente gemäß dem begrenzten Betriebsparameter bewirkt wird. So kann der jeweilige Betriebsparameter auf einen abhängig von dem bestimmten Standsicherheitsparameter noch zulässigen Aktionsumfang oder eine noch zulässige Aktionsintensität der Komponente beschränkt werden. Insbesondere wird der Betrieb der Komponente außerhalb des zulässigen Arbeitsbereichs unterbunden. Dabei sind der Aktionsumfang oder die Aktionsintensität nach dem Begrenzen kleiner als der jeweils für die Komponente grundsätzlich, zum Beispiel im ordnungsgemäßen Betrieb, vorgesehene maximale Aktionsumfang und die grundsätzlich vorgesehene maximale Aktionsintensität. Beispielsweise kann die Steuereinheit für den Arbeitsbereich der Mastanordnung eine momentan zulässige Obergrenze bestimmen und der Betrieb des Dickstofffördersystems derart bewirkt werden, dass die Mastanordnung nur unterhalb der bestimmten Obergrenze ausgelenkt wird. Entsprechend kann dann beispielsweise verhindert werden, dass der Öffnungswinkel oder die Aktuatorkraft eines Mastarms der Mastanordnung eine entsprechend bestimmte Grenze überschreitet. Dazu kann der jeweilige Aktuator zum Beispiel ein dazu geeignetes Steuersignal erhalten, das von der Steuereinheit ausgegeben wird. Beispielsweise kann die Steuereinheit so die Auslenkung eines Mastarms durch einen Aktuator begrenzen. Darüber hinaus soll von dem Begrenzen des Arbeitsbereichs der Mastanordnung auch ein zusätzliches oder alternatives Begrenzen des Drehwinkelbereichs des Drehwerks verstanden werden.

Gemäß der Erfindung wird zudem ein Verfahren offenbart zum Betreiben eines Dickstofffördersystems, mit einer Dickstoffpumpe zum Fördern eines Dickstoffs, einem Dickstoffverteilermast zum Verteilen des zu fördernden Dickstoffs, wobei der Dickstoffverteilermast ein um eine vertikale Achse drehbares Drehwerk und eine zumindest zwei Mastarme umfassende Mastanordnung aufweist, einem Unterbau, an dem der Dickstoffverteilermast und die Dickstoffpumpe angeordnet sind, wobei der Unterbau ein Stützwerk zur Abstützung des Unterbaus mit zumindest einem horizontal und/oder vertikal verfahrbaren Stützbein umfasst, sowie mit einer Sensoreinheit mit zumindest einem Sensor zum Erfassen einer Betriebsinformation und mit einer Verarbeitungseinheit, das Verfahren umfassend die Schritte: Erfassen zumindest einer Betriebsinformation; Feststellen, durch die Verarbeitungseinheit, eines ordnungsgemäßen Betriebs des die zumindest eine Betriebsinformation erfassenden Sensors der Sensoreinheit; falls ein ordnungsgemäßer Betrieb des Sensors nicht festgestellt wird, Bestimmen, durch die Verarbeitungseinheit, eines Standsicherheitsparameters des Dickstofffördersystems abhängig von einem Extremwert der von dem Sensor zu erfassenden Betriebsinformation anstelle der erfassten Betriebsinformation; und ansonsten, Bestimmen, durch die Verarbeitungseinheit, des Standsicherheitsparameters, abhängig von der zumindest einen erfassten Betriebsinformation.

In einer Ausführungsform umfasst das Verfahren ferner die Schritte: Ausgeben, durch eine Steuereinheit des Dickstofffördersystems, eines ersten Steuersignals, falls der bestimmte Standsicherheitsparameter des Dickstofffördersystems größer als ein maximaler Standsicherheitsparameter des Dickstofffördersystems ist; und Ausgeben, durch die Steuereinheit, eines zweiten Steuersignals, falls der bestimmte Standsicherheitsparameter des Dickstofffördersystems kleiner oder gleich dem maximalen Standsicherheitsparameter des Dickstofffördersystems ist.

Zusätzlich kann das Ausgeben des ersten Steuersignals umfassen: Begrenzen des Arbeitsbereichs der Mastanordnung auf einen momentan zulässigen Arbeitsbereich.

Zur näheren Erläuterung weiterer vorteilhafter Weiterbildungen der Verfahren wird auf die vorstehend beschriebenen Weiterbildungen des Dickstofffördersystems Bezug genommen.

Offenbart ist ebenso ein Computerprogramm mit Programmanweisungen, einen Prozessor zur Ausführung und/oder Steuerung des erfindungsgemäßen Verfahrens zu veranlassen, wenn das Computerprogramm auf dem Prozessor ausgeführt wird.

Das Computerprogramm ist beispielsweise auf einem computerlesbaren Datenträger gespeichert.

Die oben beschriebenen Ausführungsformen und Ausgestaltungen sind lediglich als beispielhaft zu verstehen und sollen die vorliegende Erfindung in keiner Weise einschränken.

Die Erfindung wird nachfolgend unter Bezugnahme auf die beigefügten Zeichnungen anhand von vorteilhaften Ausführungsformen beispielhaft näher erläutert.
- Figur 1: zeigt eine schematische Darstellung eines Ausführungsbeispiels eines erfindungsgemäßen Dickstofffördersystems in Seitansicht.
- Figur 2: zeigt eine schematische Darstellung eines Ausführungsbeispiels eines erfindungsgemäßen Dickstofffördersystems in Rückansicht.
- Figur 3: zeigt eine schematische Darstellung eines Ausführungsbeispiels eines erfindungsgemäßen Dickstofffördersystems in Draufsicht und
- Figur 4: zeigt ein schematisches Flussdiagramm eines Ausführungsbeispiels eines erfindungsgemäßen Verfahrens.

In Figur 1 ist ein Dickstofffördersystem 10 gezeigt, das eine Dickstoffpumpe 16 zum Fördern eines Dickstoffs und einen Dickstoffverteilermast 18 zum Verteilen des zu fördernden Dickstoffs umfasst, wobei der Dickstoffverteilermast 18 ein um eine vertikale Achse (punktiert eingezeichnet) drehbares Drehwerk 19 und eine Mastanordnung 40 mit Mastarmen 41 aufweist. Ferner ist auch eine sich über die Mastanordnung 40 erstreckende Förderleitung 17 dargestellt, die mit einem an einem Ausgang der Dickstoffpumpe 16 angeordneten Ende eines S-Rohrs der Dickstoffpumpe 16 verbunden ist.

Darüber hinaus umfasst das Dickstofffördersystem 10 einen Unterbau 30, an dem der Dickstoffverteilermast 18 und Dickstoffpumpe 16 angeordnet sind. Der Unterbau 30 weist ein Stützwerk 31 mit vier Stützbeinen 32 zur Abstützung des Unterbaus 30 auf. Der Unterbau 30 ist beispielhaft als auf einem Fahrzeug 33 angeordnet dargestellt.

Des weiteren sind eine Sensoreinheit 11 und eine Verarbeitungseinheit 12 vorgesehen. Die Sensoreinheit 11 ist dazu eingerichtet, mit zumindest einem Sensor eine Betriebsinformation zu erfassen. Dazu kann sie zum Beispiel über kabelgebundene oder drahtlose Signalleitungen auf von einem oder mehreren Sensoren erfasste Betriebsinformationen zugreifen.

Die Verarbeitungseinheit 12 ist grundsätzlich zum Bestimmen eines Standsicherheitsparameters des Dickstofffördersystems 10 eingerichtet, abhängig von der zumindest einen erfassten Betriebsinformation. Darüber hinaus ist die Verarbeitungseinheit zusätzlich auch zum Feststellen eines ordnungsgemäßen Betriebs des die zumindest eine Betriebsinformation erfassenden Sensors der Sensoreinheit 11 eingerichtet. Dazu ist für das Dickstofffördersystem 10 eine entsprechende Ausgestaltung der Sensoreinheit 11 und der Verarbeitungseinheit 12 mit dafür erforderlichen Hardware- und/oder Software-Komponenten vorgesehen. So kann die Verarbeitungseinheit 12 beispielsweise eine ausreichende Energieversorgung der Sensoren der Sensoreinheit überprüfen, oder auf in einem Speicher hinterlegte, zum Beispiel von den Sensoren der Sensoreinheit 11 hinterlegte, Daten zugreifen, die Informationen über den ordnungsgemäßen Betrieb eines Sensors umfassen. Im vorliegenden Beispiel schließt die Verarbeitungseinheit 12 bei unzureichender Energieversorgung oder unüblichen statistischen Abweichungen der von dem Sensor erfassten Betriebsinformationen einen ordnungsgemäßen Betrieb des Sensors aus. Zusätzlich führt die Verarbeitungseinheit 12 Plausibilitätschecks durch.

Stellt die Verarbeitungseinheit 12 einen ordnungsgemäßen Betrieb des Sensors nicht fest, bestimmt sie den Standsicherheitsparameter abhängig von einem Extremwert der von dem Sensor zu erfassenden Betriebsinformation anstelle der erfassten Betriebsinformation. Der Extremwert entspricht dabei einer solchen Betriebsinformation, die der Sensor erfassen würde, wenn die Komponente, der die zu erfassenden Betriebsinformation zugeordnet ist, sich in einer Stellung befindet, bei der die Verarbeitungseinheit 12 den größten Standsicherheitsparameter und somit die geringste Standsicherheit bestimmt. Dazu sind in einem Speicher der Verarbeitungseinheit 12 Extremwerte für jeden Sensor der Sensoreinheit 11 hinterlegt. Es ist aber auch denkbar, dass die Extremwerte über eine Kommunikationsschnittstelle des Dickstofffördersystems 10 von einem mobilen Benutzergerät oder über eine Benutzereingabe an einem als Touchscreen ausgebildeten Benutzerschnittstelle des Dickstofffördersystems 10, zum Beispiel in Form eines Benutzerdialogs, erfasst werden. Auch kann ein Benutzer dabei, beispielsweise mittels dem mobilen Benutzerendgerät, von extern, zum Beispiel online, bereitgestellte Extremwerte abrufen und der Verarbeitungseinheit 12 über die Kommunikationsschnittstelle oder die Benutzerschnittstelle zugänglich machen.

Alternativ oder zusätzlich kann vorgesehen sein, dass ein Extremwertbereich der von dem Sensor der Sensoreinheit 11 zu erfassenden Betriebsinformation durch die Kommunikationsschnittstelle oder die Benutzerschnittstelle erfasst wird. Für diesen Fall verfügt die Verarbeitungseinheit 12 über vorgegebene Auswahlregeln, um einen Extremwert zum Bestimmen des Standsicherheitsparameters aus dem erfassten Extremwertbereich auszuwählen.

Beispielsweise liegen für eine für die Zylinderkraft an der Bodenseite des A-Zylinders der Mastanordnung 40 indikative Betriebsinformation ein erster niedrigerer und ein zweiter höherer Extremwert vor, wobei einer der beiden Extremwerte abhängigen von einer für eine Windgeschwindigkeit indikativen Betriebsinformation ausgewählt werden soll. So kann im Falle einer Windgeschwindigkeit oberhalb einer vorgegebenen Schwelle der erste und unterhalb der zweite Extremwert ausgewählt werden. In einem weiteren Beispiel soll angenommen werden, dass die Verarbeitungseinheit 12 den nicht ordnungsgemäßen Betrieb eines Winkelmesssensors zum Erfassen einer für die Stellung des Drehwerks (19) indikativen Betriebsinformation feststellt. Als Extremwert kann dann vorgegeben sein, dass für die Stellung des Drehwerks (19) jede mögliche Drehung zwischen 0° und 360° für die Bestimmung des Standsicherheitsparameters angenommen wird. Alternativ oder zusätzlich kann aber auch, zum Beispiel mittels Benutzereingabe an einer geeigneten Benutzerschnittstelle, ein Extremwertbereich erfasst werden, der für die Bestimmung des Standsicherheitsparameters zugrunde zu legen ist. So kann der Benutzer eingeben, dass beispielsweise nur ein Extremwertbereich für mögliche Stellungen des Drehwerks (19) zwischen 0° und 180° zu berücksichtigen sein soll.

Optional weist das Dickstofffördersystem 10 eine weitere Benutzerschnittstelle in Form von auf den Stützbeinen 32 angeordneten Skalen auf. Diese Skalen sind dabei jeweils einem eine für die Beinkraft eines Stützbeins 32 indikative Betriebsinformation erfassenden Sensors der Sensoreinheit 11 zugeordnet und geben einen Momentanwert der von dem Sensor zu erfassenden Betriebsinformation kund. Es kann vorgesehen sein, dass ein Benutzer einen Momentanwert, zum Beispiel bei einem Einsatz des Dickstofffördersystems in Randlagen, abliest und der Verarbeitungseinheit 12 wiederum über die erste Benutzerschnittstelle, sprich den Touchscreen, zugänglich macht. Dann ist denkbar, dass die Bestimmung des Standsicherheitsparameters durch die Verarbeitungseinheit 12 zusätzlich abhängig von dem Momentanwert der von dem Sensor zu erfassenden Betriebsinformation erfolgt. Beispielsweise kann die Verarbeitungseinheit 12 dann bei Feststellung eines mangelnden ordnungsgemäßen Betriebs des Sensors sowohl auf den Extremwert als auch auf den Momentanwert zugreifen und den Standsicherheitsparameter zum Beispiel abhängig von einer Differenz von Extremwert und Momentanwert bestimmen.

Ferner kann die Verarbeitungseinheit 12 auch auf Daten zugreifen, die Informationen über die jeweilige Masse und/oder über die jeweilige räumliche Ausdehnung sämtlicher Komponenten des Dickstofffördersystems 10 umfassen. Beispielhaft kann die Verarbeitungseinheit 12 den Standsicherheitsparameter des Dickstofffördersystems 10 anhand einer Berechnung der momentanen Lage des Gesamtschwerpunkts des Dickstofffördersystems 10 bestimmen. Beispielsweise kann die Verarbeitungseinheit 12 dazu den jeweiligen Abstand der zumindest die am Gesamtschwerpunkt wirkende Gewichtskraft des Dickstofffördersystems berücksichtigende Wirkungslinie von den Kippkanten der Aufstandsfläche berechnen, und den Standsicherheitsparameter abhängig von dem berechneten Abstand zu bestimmen.

Die Figur 2 und 3 zeigen jeweils eine Darstellung eines Dickstofffördersystems 10, einmal in Rückansicht (Figur 2) und einmal in Draufsicht (Figur 3). Neben bereits in Figur 1 beschriebenen Komponenten werden darin zusätzlich verschiedene exemplarische Sensoren der Sensoreinheit 11 in beispielhaften Anordnungen dargestellt.

Der Winkelsensor 111 ist eingerichtet, eine Betriebsinformation zu erfassen, die indikativ für eine Stellung des Drehwerks 19 ist. Bei der zu erfassenden Stellung soll es sich vorliegend um eine relative Drehung des Drehwerks 19 gegenüber dem Unterbau 30 handeln.

Bei den Stellungssensoren 112 handelt es sich um jeweils um einen Sensor, der eine Betriebsinformation erfasst, die repräsentativ für eine Stellung eines ihm zugeordneten Mastarms 41 ist. Im gezeigten Ausführungsbeispiel ermitteln die Sensoren 112 dazu die Stellungen des jeweiligen Mastarms 41 anhand von dessen Neigungswinkel. Sämtliche Stellungssensoren 112 erfassen Betriebsinformationen, die repräsentativ für eine Stellung eines Mastarms 41 sind. Entsprechend handelt es sich dabei um Betriebsinformationen, die typengleich sind.

Zum jeweiligen Erfassen einer Betriebsinformation, die indikativ für eine Position eines Stützbeins 32 ist, sind die Beinpositionssensoren 113 vorgesehen. Dabei werden sowohl der horizontale als auch der vertikale Abstand der Aufstellfläche des jeweiligen Stützbeins 32 im momentanen Betriebszustand gegenüber seiner Nullstellung im eingefahrenen Zustand ermittelt. Beispielhaft sind in Figur 2 ein und in Figur 3 zwei solche Beinpositionssensoren 113 dargestellt, jedoch umfasst die Sensoreinheit 11 zweckmäßigerweise mindestens einen entsprechenden Sensor jeweils für jedes der Stützbeine 32, sodass mehrere typengleiche Betriebsinformationen von der Sensoreinheit 11 erfasst werden.

Der als ein Neigungssensor ausgebildete Lagesensor 114 erfasst eine Betriebsinformation, die einen Neigungswinkel des Dickstofffördersystems 10 gegenüber der Lotrichtung charakterisiert.

Der Sensor 115 ist als ein optischer Sensor ausgebildet und zur Erfassung einer für einen Aushub des Dickstofffördersystems 10 indikativen Betriebsinformation eingerichtet. Vorliegend wird der Aushub beispielhaft anhand der jeweiligen vertikalen Abstände der Aufstellfläche der Stützbeine 32 gegenüber ihrer Nullstellung ermittelt.

Das in Figur 3 gezeigte Dickstofffördersystem 10 weist vier Kippkanten 51, 52, 53, 54 auf. Die Kippkanten 51, 52, 53, 54 werden insbesondere durch die Positionen der Stützbeine 32 definiert. Je größer der Abstand der zumindest die am Gesamtschwerpunkt des Dickstofffördersystems 10 wirkende Gewichtskraft berücksichtigenden Wirkungslinie von den Kippkanten 51, 52, 53, 54 der Aufstandsfläche ist, desto höher ist dessen Standsicherheit. Die von den Kippkanten 51, 52, 53, 54 umgrenzte Fläche beschreibt die Aufstandsfläche. Nähert sich der Gesamtschwerpunkt dem Rand der Aufstandsfläche, sprich einer der Kippkanten 51, 52, 53, 54, zum Beispiel bei einer besonders weitreichenden horizontalen Auslenkung des Dickstoffverteilermasts 18 oder beim Fördern eines besonders schweren Dickstoffs durch die sich über die Mastanordnung 40 erstreckende Förderleitung 17, verringert sich die Standsicherheit des Dickstofffördersystems 10. Verläuft die Wirkungslinie nicht mehr innerhalb der Aufstandsfläche, ist der Abstand der Wirkungslinie von einer der Kippkanten 51, 52, 53, 54 kleiner als Null und die Standsicherheit des Dickstofffördersystems nicht mehr gegeben.

Figur 4 zeigt ein Flussdiagramm eines Ausführungsbeispiels eines erfindungsgemäßen Verfahrens 100. In einem Schritt 101 erfasst ein Sensor der Sensoreinheit 11 eine Betriebsinformation des Dickstofffördersystems 10. Dazu misst der Sensor eine für die zu erfassende Betriebsinformation charakteristische Messgröße, beispielsweise den Neigungswinkel eines Mastarms 41.

Entsprechend ist der Sensor dem Mastarm 41 zugeordnet. Optional kann in den Schritten 111 und 121 jeweils eine weitere Betriebsinformation von einem Sensor der Sensoreinheit 11 erfasst werden. Zum Beispiel werden dabei in den Schritten 111 und 121 die Neigungswinkel zwei weiterer Mastarme 41 gemessen.

Im Schritt 102 stellt die Verarbeitungseinheit 12 fest, ob der die Betriebsinformation in Schritt 101 erfassende Sensor der Sensoreinheit 11 sich in einem ordnungsgemäßen Betrieb befindet. Im vorgenannten Beispiel wird dabei der ordnungsgemäße Betrieb des den Neigungswinkel erfassenden Sensors überprüft. Dazu kann die Verarbeitungseinheit 12 zum Beispiel die Energieversorgung des Sensors überprüfen und feststellen, ob diese hinreichend ist oder nicht. Analoges kann die Verarbeitungseinheit 12 für den jeweiligen in den Schritten 111 und 121 erfassenden Sensor in den Schritten 112 und 122 durchführen.

Falls in Schritt 102 ein ordnungsgemäßer Betrieb des im Schritt 101 erfassenden Sensors durch die Verarbeitungseinheit 12 nicht festgestellt wird, bestimmt die Verarbeitungseinheit 12 in Schritt 104 einen Standsicherheitsparameter des Dickstofffördersystems 10 abhängig von einem Extremwert der von dem Sensor zu erfassenden Betriebsinformation anstelle der erfassten Betriebsinformation. Im gewählten Beispiel der Messung eines Neigungswinkels eines Mastarms 41 in Schritt 101 berücksichtigt die Verarbeitungseinheit 12 dann beispielsweise eine hypothetische Betriebsinformation, die indikativ für einen Neigungswinkel von 0 Grad für den zugeordneten Mastarm 41, sprich einer Horizontalstellung des Mastarms 41 ist, da diese hypothetische Betriebsinformation einer Betriebsinformation entspricht, bei der die Verarbeitungseinheit 12 den größten Standsicherheitsparameter und somit die geringste Standsicherheit bestimmt. Dazu ist in der Verarbeitungseinheit 12 für jeden Sensor der Sensoreinheit 11 ein Extremwert in einem Speicher hinterlegt. Optional kann in Schritt 104 entsprechend vorgegangen werden, falls in den Schritten 112 und 122 ein ordnungsgemäßer Betrieb der jeweiligen Sensoren nicht festgestellt worden ist.

Andenfalls bestimmt die Verarbeitungseinheit 12 in Schritt 103 abhängig von der in Schritt 101 und zusätzlich gegebenenfalls von den in den Schritten 111 und 112 erfassten Betriebsinformationen einen Standsicherheitsparameter des Dickstofffördersystems 10. Beispielsweise erfolgt dies durch Berechnung einer momentanen Lage des Gesamtschwerpunkts des Dickstofffördersystems 10 auf Grundlage der erfassten Betriebsinformation unter Berücksichtigung der Masse und der räumlichen Ausdehnung sämtlicher Mastarme 41.

Optional schließt sich hier einer der Schritte 105 und 106 an.

Ist der von der Verarbeitungseinheit 12 bestimmte Standsicherheitsparameter des Dickstofffördersystems 10 größer als ein maximaler Standsicherheitsparameter des Dickstofffördersystems 10, so gibt in Schritt 105 eine Steuereinheit des Dickstofffördersystems 10 ein erstes Steuersignal aus. Mittels eines solchen Steuersignals steuert die Steuereinheit zumindest eine Komponente des Dickstofffördersystems 10 an und wirkt so auf einen Betriebsparameter der Komponente ein. Dies kann beispielsweise einen weiteren Schritt 107 in Form eines Begrenzens des Arbeitsbereichs des Dickstoffverteilermasts 18 auf einen momentan zulässigen Arbeitsbereich umfassen.

Im entgegengesetzten Fall, sprich bei einer Bestimmung des Standsicherheitsparameter des Dickstofffördersystems 10 durch die Verarbeitungseinheit 12 als kleiner oder gleich dem maximalen Standsicherheitsparameter des Dickstofffördersystems 10, kann die Steuereinheit in einem Schritt 106 ein zweites Steuersignal ausgeben. Beispielsweise kann die Steuereinheit auf diese Weise eine Dickstoffpumpe 16 dahingehend ansteuern, dass die Pumpfrequenz der Kernpumpe 15 und/oder die Umschaltfrequenz des S-Rohrs 24 erhöht oder verringert wird.

Die in dieser Spezifikation beschriebenen Ausführungsformen der vorliegenden Erfindung und die diesbezüglich jeweils angeführten optionalen Merkmale und Eigenschaften sollen auch in allen Kombinationen miteinander offenbart verstanden werden, sofern diese in den Schutzumfang der Erfindung fallen, welche nur durch die Ansprüche definiert wird.

Insbesondere soll auch die Beschreibung eines von einer Ausführungsform umfassten Merkmals - sofern nicht explizit gegenteilig erklärt - vorliegend nicht so verstanden werden, dass das Merkmal für die Funktion der Ausführungsform unerlässlich oder wesentlich ist.

## Patentansprüche

1. Dickstofffördersystem (10), mit
- einer Dickstoffpumpe (16) zum Fördern eines Dickstoffs,
- einem Dickstoffverteilermast (18) zum Verteilen des zu fördernden Dickstoffs, wobei der Dickstoffverteilermast (18) ein um eine vertikale Achse drehbares Drehwerk (19) und eine zumindest zwei Mastarme (41) umfassende Mastanordnung (40) aufweist,
- einem Unterbau (30), an dem der Dickstoffverteilermast (18) und die Dickstoffpumpe (16) angeordnet sind, wobei der Unterbau (30) ein Stützwerk (31) zur Abstützung des Unterbaus (30) mit zumindest einem horizontal und/oder vertikal verfahrbaren Stützbein (32) umfasst,
- einer Sensoreinheit (11) mit zumindest einem Sensor zum Erfassen einer Betriebsinformation, und
- einer Verarbeitungseinheit (12) zum Bestimmen eines Standsicherheitsparameters des Dickstofffördersystems (10) abhängig von der zumindest einen erfassten Betriebsinformation, **dadurch gekennzeichnet, dass** die Verarbeitungseinheit zum Feststellen eines ordnungsgemäßen Betriebs des die zumindest eine Betriebsinformation erfassenden Sensors der Sensoreinheit (11) ausgebildet ist, und dass, falls die Verarbeitungseinheit (12) einen ordnungsgemä-ßen Betrieb des Sensors nicht feststellt, die Verarbeitungseinheit (12) dazu eingerichtet ist, den Standsicherheitsparameter abhängig von einem Extremwert der von dem Sensor zu erfassenden Betriebsinformation anstelle der erfassten Betriebsinformation zu bestimmen.

2. Dickstofffördersystem (10) gemäß Anspruch 1, des weiteren mit:
- einer Kommunikationsschnittstelle, und/oder
- einer ersten Benutzerschnittstelle,
wobei die Kommunikationsschnittstelle und die Benutzerschnittstelle jeweils dazu eingerichtet sind, den Extremwert oder einen Extremwertbereich der von dem Sensor zu erfassenden Betriebsinformation zu erfassen.

3. Dickstofffördersystem (10) gemäß Anspruch 2, das zumindest eine zweite Benutzerschnittstelle zur Kundgabe eines Momentanwerts der von dem Sensor zu erfassenden Betriebsinformation aufweist, wobei die Kommunikationsschnittstelle oder die erste Benutzerschnittstelle dazu eingerichtet ist, den Momentanwert der von dem Sensor zu erfassenden Betriebsinformation zu erfassen, und wobei die Verarbeitungseinheit (12) dazu eingerichtet ist, den Standsicherheitsparameter abhängig von dem Momentanwert der von dem Sensor zu erfassenden Betriebsinformation zu bestimmen.

4. Dickstofffördersystem (10) gemäß einem der voranstehenden Ansprüche, wobei die Sensoreinheit (11) zumindest einen Stellungssensor zum Erfassen einer Betriebsinformation umfasst, die indikativ für eine Stellung eines der Mastarme (41) ist.

5. Dickstofffördersystem (10) gemäß einem der voranstehenden Ansprüche, wobei sowohl das Drehwerk (19) und ein erster Mastarm (41) der Mastanordnung (40) als auch jeweils zwei der Mastarme (41) jeweils über ein Knickgelenk miteinander verbunden sind, und wobei die Stellung eines Mastarms (41), insbesondere durch Bestimmen des Öffnungswinkels des Knickgelenks, an einem proximalen Ende des Mastarms (41) stufenlos erfassbar ist.

6. Dickstofffördersystem (10) gemäß einem der voranstehenden Ansprüche, wobei die Sensoreinheit (11)
- zumindest einen Beinpositionssensor zum Erfassen einer Betriebsinformation umfasst, die indikativ für eine Position des Stützbeins (32) ist; und/oder
- zumindest einen Winkelsensor zum Erfassen einer Betriebsinformation umfasst, die indikativ für eine Stellung des Drehwerks (19) ist; und/oder
- zumindest einen Lagesensor zum Erfassen einer Betriebsinformation umfasst, die indikativ für einen Neigungswinkel des Dickstofffördersystems (10) ist; und/oder
- zumindest einen Distanzsensor zum Erfassen einer Betriebsinformation umfasst, die indikativ für einen Aushub des Dickstofffördersystems (10) ist.

7. Dickstofffördersystem (10) gemäß einem der voranstehenden Ansprüche, wobei die Sensoreinheit (11) zumindest einen Beinkraftsensor zum Erfassen einer Betriebsinformation umfasst, die indikativ für eine horizontale oder vertikale Beinkraft des Stützbeins (32) ist.

8. Dickstofffördersystem (10) gemäß einem der voranstehenden Ansprüche, wobei die Sensoreinheit (11) zumindest einen Sensor zum Erfassen einer Betriebsinformation umfasst, die indikativ für ein Lastmoment eines, mehrerer oder sämtlicher Mastarme (41) ist.

9. Dickstofffördersystem (10) gemäß Anspruch 8, wobei die Sensoreinheit (11) einen Zylinderdrucksensor und/oder einen Zylinderkraftsensor an einer Bodenseite oder an einer Stangenseite eines A-Zylinders der Mastanordnung (40)umfasst.

10. Dickstofffördersystem (10) gemäß einem der voranstehenden Ansprüche, das des weiteren eine Steuereinheit (13) zum Ausgeben eines ersten Steuersignals, falls der bestimmte Standsicherheitsparameter des Dickstofffördersystems (10) größer als ein maximaler Standsicherheitsparameter des Dickstofffördersystems (10) ist, und zum Ausgeben eines zweiten Steuersignals, falls der bestimmte Standsicherheitsparameter des Dickstofffördersystems (10) kleiner oder gleich dem maximalen Standsicherheitsparameter des Dickstofffördersystems (10) ist, umfasst.

11. Dickstofffördersystem (10) gemäß Anspruch 10, wobei die Steuereinheit (13) des weiteren dazu eingerichtet, einen Arbeitsbereich der Mastanordnung (40) auf einen momentan zulässigen Arbeitsbereich zu begrenzen, falls der bestimmte Standsicherheitsparameter des Dickstofffördersystems (10) größer als der maximale Standsicherheitsparameter ist.

12. Dickstofffördersystem (10) gemäß einem der voranstehenden Ansprüche, wobei der Unterbau (30) auf einem Fahrzeug (33) angeordnet ist.

13. Verfahren (100) zum Betreiben eines Dickstofffördersystems (10) mit einer Dickstoffpumpe (16) zum Fördern eines Dickstoffs, einem Dickstoffverteilermast (18) zum Verteilen des zu fördernden Dickstoffs, wobei der Dickstoffverteilermast (18) ein um eine vertikale Achse drehbares Drehwerk (19) und eine zumindest zwei Mastarme (41) umfassende Mastanordnung (40) aufweist, einem Unterbau (30), an dem der Dickstoffverteilermast (18) und die Dickstoffpumpe (16) angeordnet sind, wobei der Unterbau (30) ein Stützwerk (31) zur Abstützung des Unterbaus (30) mit zumindest einem horizontal und/oder vertikal verfahrbaren Stützbein (32) umfasst, sowie mit einer Sensoreinheit mit zumindest einem Sensor zum Erfassen einer Betriebsinformation und mit einer Verarbeitungseinheit (12), wobei das Verfahren die folgenden Schritte umfasst:
- Erfassen (101) zumindest einer Betriebsinformation;
- Feststellen (102), durch die Verarbeitungseinheit (12), eines ordnungsgemäßen Betriebs des die zumindest eine Betriebsinformation erfassenden Sensors der Sensoreinheit (11);
- falls ein ordnungsgemäßer Betrieb des Sensors nicht festgestellt wird, Bestimmen (104), durch die Verarbeitungseinheit (12), eines Standsicherheitsparameters des Dickstofffördersystems (10) abhängig von einem Extremwert der von dem Sensor zu erfassenden Betriebsinformation anstelle der erfassten Betriebsinformation; und
- ansonsten, Bestimmen (103), durch die Verarbeitungseinheit (12), des Standsicherheitsparameters, abhängig von der einen erfassten Betriebsinformation.

14. Verfahren (100) gemäß Anspruch 13, mit den weiteren Schritten:
- Ausgeben (105), durch eine Steuereinheit (13) des Dickstofffördersystems (10), eines ersten Steuersignals, falls der bestimmte Standsicherheitsparameter des Dickstofffördersystems (10) größer als ein maximaler Standsicherheitsparameter des Dickstofffördersystems (10) ist; und
- Ausgeben (106), durch die Steuereinheit (13), eines zweiten Steuersignals, falls der bestimmte Standsicherheitsparameter des Dickstofffördersystems (10) kleiner oder gleich dem maximalen Standsicherheitsparameter des Dickstofffördersystems (10) ist.

15. Verfahren (100) gemäß Anspruch 14, wobei das Ausgeben (107) des ersten Steuersignals das Begrenzen (107) des Arbeitsbereichs der Mastanordnung (40) auf einen momentan zulässigen Arbeitsbereich umfasst.

## Claims

1. A thick matter conveying system (10), having
- a thick matter pump (16) for conveying a thick matter;
- a thick matter distributor mast (18) for distributing the thick matter to be conveyed, wherein the thick matter distributor mast (18) has a slewing gear (19) which is rotatable about a vertical axis, and a mast assembly (40) comprising at least two mast arms (41);
- a substructure (30) on which are disposed the thick matter distributor mast (18) and the thick matter pump (16), wherein the substructure (30) comprises a support structure (31) for supporting the substructure (30) by way of at least one support leg (32) which is horizontally and/or vertically displaceable;
- a sensor unit (11) with at least one sensor for detecting an item of operational information, and
- a processing unit (12) for determining a stability parameter of the thick matter conveying system (10) depending on the at least one detected item of operational information,
**characterized in that** the processing unit is configured for determining proper operation of the sensor of the sensor unit (11) detecting the at least one item of operational information, and that if the processing unit (12) does not determine proper operation of the sensor, the processing unit (12) is configured to determine the stability parameter depending on an extreme value of the item of operational information to be detected by the sensor instead of the detected item of operational information.

2. The thick matter conveying system (10) according to claim 1, further comprising:
- a communication interface; and/or
- a first user interface;
wherein the communication interface and the user interface are each to detect the extreme value or an extreme value range of the item of operational information to be detected by the sensor.

3. The thick matter conveying system (10) according to claim 2, which has at least a second user interface for indicating a momentary value of the item of operational information to be detected by the sensor, wherein the communication interface or the first user interface is configured to detect the momentary value of the item of operational information to be detected by the sensor, and wherein the processing unit (12) is configured to determine the stability parameter depending on the momentary value of the item of operational information to be detected by the sensor.

4. The thick matter conveying system (10) according to one of the preceding claims, wherein the sensor unit (11) comprises at least one position sensor for detecting an item of operational information which is indicative of a position of one of the mast arms (41).

5. The thick matter conveying system (10) according to one of the preceding claims, wherein both the slewing gear (19) and a first mast arm (41) of the mast assembly (40) as well as two of the mast arms (41) are each connected to one another by way of an articulated joint, and wherein the position of a mast arm (41) is infinitely detectable, in particular by determining the opening angle of the articulated joint, at a proximal end of the mast arm (41).

6. The thick matter conveying system (10) according to one of the preceding claims, wherein the sensor unit (11) comprises
- at least one leg position sensor for detecting an item of operational information which is indicative of a position of the support leg (32); and/or
- at least one angle sensor for detecting an item of operational information which is indicative of a position of the slewing gear (19); and/or
- at least one position sensor for detecting an item of operational information which is indicative of an inclination angle of the thick matter conveying system (10)and/or
- at least one distance sensor for detecting an item of operational information which is indicative of an extension of the thick matter conveying system (10).

7. The thick matter conveying system (10) according to one of the preceding claims, wherein the sensor unit (11) comprises at least one leg force sensor for detecting an item of operational information which is indicative of a horizontal or vertical leg force of the support leg (32).

8. The thick matter conveying system (10) according to one of the preceding claims, wherein the sensor unit (11) comprises at least one sensor for detecting an item of operational information which is indicative of a load torque of one, a plurality of, or all mast arms (41).

9. The thick matter conveying system (10) according to claim 8, wherein the sensor unit (11) comprises a cylinder pressure sensor and/or a cylinder force sensor on a bottom side or on a rod side of an A-cylinder of the mast assembly (40) .

10. The thick matter conveying system (10) according to one of the preceding claims, which further comprises a control unit (13) for emitting a first control signal if the determined stability parameter of the thick matter conveying system (10) is greater than a maximum stability parameter of the thick matter conveying system (10), and for emitting a second control signal if the determined stability parameter of the thick matter conveying system (10) is less than or equal to the maximum stability parameter of the thick matter conveying system (10).

11. The thick matter conveying system (10) according to claim 10, wherein the control unit (13) is furthermore specified to limit an operating range of the mast assembly (40) to a currently permissible operating range, if the determined stability parameter of the thick matter conveying system (10) is greater than the maximum stability parameter.

12. The thick matter conveying system (10) according to one of the preceding claims, wherein the substructure (30) is disposed on a vehicle (33).

13. A method (100) for operating a thick matter conveying system (10) having a thick matter pump (16) for conveying a thick matter, a thick matter distributor mast (18) for distributing the thick matter to be conveyed, wherein the thick matter distributor mast (18) has a slewing gear (19) which is rotatable about a vertical axis and a mast assembly (40) comprising at least two mast arms (41), a substructure (30) on which are disposed the thick matter distributor mast (18) and the thick matter pump (16), wherein the substructure (30) comprises a support structure (31) for supporting the substructure (30) by way of at least one horizontally and/or vertically displaceable support leg (32), and having a sensor unit with at least one sensor for detecting an item of operational information, and having a processing unit (12), wherein the method comprises the following steps:
- detecting (101) at least one item of operational information;
- establishing (102), by the processing unit (12), proper operation of the sensor of the sensor unit (11) detecting the at least one item of operational information;
- if proper operation of the sensor is not detected, determining (104), by the processing unit (12), a stability parameter of the thick matter conveying system (10) depending on an extreme value of the item of operational information to be detected by the sensor instead of the detected item of operational information; and
- otherwise, determining (103), by the processing unit (12), the stability parameter depending on the one detected item of operational information.

14. The method (100) according to claim 13, comprising the further steps:
- emitting (105), by a control unit (13) of the thick matter conveying system (10), a first control signal if the determined stability parameter of the thick matter conveying system (10) is greater than a maximum stability parameter of the thick matter conveying system (10); and
- emitting (106), by the control unit (13), a second control signal if the determined stability parameter of the thick matter conveying system (10) is less than or equal to the maximum stability parameter of the thick matter conveying system (10).

15. The method (100) according to claim 14, wherein the output (107) of the first control signal comprises limiting (107) the operating range of the mast assembly (40) to a currently permissible operating range.

## Revendications

1. Système de transport de matière épaisse (10), comprenant
- une pompe à matière épaisse (16) destinée à transporter une matière épaisse,
- un mât de distribution de matière épaisse (18) destiné à distribuer la matière épaisse à transporter, le mât de distribution de matière épaisse (18) présentant un dispositif de rotation (19) pouvant être mis en rotation autour d'un axe vertical et un agencement formant mât (40) comprenant au moins deux bras de mât (41),
- une sous-construction (30) au niveau de laquelle le mât de distribution de matière épaisse (18) et la pompe à matière épaisse (16) sont agencés, la sous-construction (30) comprenant un dispositif d'étaiement (31) destiné à étayer la sous-construction (30) avec au moins une jambe d'étaiement (32) pouvant être déplacée de manière horizontale ou verticale,
- une unité formant capteur (11) comprenant au moins un capteur destiné à détecter une information de fonctionnement, et
- une unité de traitement (12) destinée à déterminer un paramètre de sécurité de stabilité du système de transport de matière épaisse (10) en dépendance de ladite au moins une information de fonctionnement détectée,
**caractérisé en ce que**
l'unité de traitement est réalisée pour constater un fonctionnement conforme du capteur de l'unité formant capteur (11), détectant ladite au moins une information de fonctionnement,
et **en ce que**
si l'unité de traitement (12) ne constate pas un fonctionnement conforme du capteur, l'unité de traitement (12) est configurée pour déterminer le paramètre de sécurité de stabilité en dépendance d'une valeur extrême de l'information de fonctionnement à détecter par le capteur au lieu de l'information de fonctionnement détectée.

2. Système de transport de matière épaisse (10) selon la revendication 1, comprenant en outre :
- une interface de communication, et/ou
- une première interface utilisateur,
dans lequel l'interface de communication et l'interface utilisateur sont respectivement configurées pour détecter la valeur extrême ou une plage de valeurs extrêmes de l'information de fonctionnement à détecter par le capteur.

3. Système de transport de matière épaisse (10) selon la revendication 2, qui présente au moins une deuxième interface utilisateur pour divulguer une valeur momentanée de l'information de fonctionnement à détecter par le capteur, dans lequel l'interface de communication ou la première interface utilisateur est configurée pour détecter la valeur momentanée de l'information de fonctionnement à détecter par le capteur, et dans lequel l'unité de traitement (12) est configurée pour déterminer le paramètre de sécurité de stabilité en dépendance de la valeur momentanée de l'information de fonctionnement à détecter par le capteur.

4. Système de transport de matière épaisse (10) selon l'une quelconque des revendications précédentes, dans lequel l'unité formant capteur (11) comprend au moins un capteur de positionnement destiné à détecter une information de fonctionnement qui est indicative d'une position de l'un des bras de mât (41).

5. Système de transport de matière épaisse (10) selon l'une quelconque des revendications précédentes, dans lequel tant le dispositif de rotation (19) et un premier bras de mât (41) de l'agencement formant mât (40) qu'également respectivement deux des bras de mât (41) sont connectés respectivement les uns aux autres par l'intermédiaire d'une jonction articulée, et dans lequel la position d'un bras de mât (41), en particulier par détermination de l'angle d'ouverture de la jonction articulée, peut être détectée en continu au niveau d'une extrémité proximale du bras de mât (41).

6. Système de transport de matière épaisse (10) selon l'une quelconque des revendications précédentes, dans lequel l'unité formant capteur (11)
- comprend au moins un capteur de position de jambe destiné à détecter une information de fonctionnement qui est indicative d'une position de la jambe d'étaiement (32) ; et/ou
- comprend au moins un capteur d'angle destiné à détecter une information de fonctionnement qui est indicative d'une position du dispositif de rotation (19) ; et/ou
- comprend au moins un capteur de position destiné à détecter une information de fonctionnement qui est indicative d'un angle d'inclinaison du système de transport de matière épaisse (10) ; et/ou
- comprend au moins un capteur de distance destiné à détecter une information de fonctionnement qui est indicative d'un relevage du système de transport de matière épaisse (10).

7. Système de transport de matière épaisse (10) selon l'une quelconque des revendications précédentes, dans lequel l'unité formant capteur (11) comprend au moins un capteur de force de jambe destiné à détecter une information de fonctionnement qui est indicative d'une force de jambe horizontale ou verticale de la jambe d'étaiement (32).

8. Système de transport de matière épaisse (10) selon l'une quelconque des revendications précédentes, dans lequel l'unité formant capteur (11) comprend au moins un capteur destiné à détecter une information de fonctionnement qui est indicative d'un couple de charge d'un, de plusieurs ou de la totalité des bras de mâts (41).

9. Système de transport de matière épaisse (10) selon la revendication 8, dans lequel l'unité formant capteur (11) comprend un capteur de pression de vérin et/ou un capteur de force de vérin au niveau d'un côté fond ou d'un côté tige d'un vérin A de l'agencement formant mât (40).

10. Système de transport de matière épaisse (10) selon l'une quelconque des revendications précédentes, qui comprend en outre une unité de commande (13) destinée à émettre un premier signal de commande, si le paramètre de sécurité de stabilité déterminé du système de transport de matière épaisse (10) est supérieur à un paramètre de sécurité de stabilité maximum du système de transport de matière épaisse (10), et pour émettre un second signal de commande, si le paramètre de sécurité de stabilité déterminé du système de transport de matière épaisse (10) est inférieur ou égal au paramètre de sécurité de stabilité maximum du système de transport de matière épaisse (10).

11. Système de transport de matière épaisse (10) selon la revendication 10, dans lequel l'unité de commande (13) est en outre configurée pour limiter une plage de travail de l'agencement formant mât (40) à une plage de travail momentanément admissible, si le paramètre de sécurité de stabilité déterminé du système de transport de matière épaisse (10) est supérieur au paramètre de sécurité de stabilité maximum.

12. Système de transport de matière épaisse (10) selon l'une quelconque des revendications précédentes, dans lequel la sous-construction (30) est agencée sur un véhicule (33).

13. Procédé (100) de fonctionnement d'un système de transport de matière épaisse (10) qui comprend une pompe à matière épaisse (16) destinée à transporter une matière épaisse, un mât de distribution de matière épaisse (18) destiné à distribuer la matière épaisse à transporter, le mât de distribution de matière épaisse (18) présentant un dispositif de rotation (19) pouvant être mis en rotation autour d'un axe vertical et un agencement formant mât (40) comprenant au moins deux bras de mât (41), une sous-construction (30) au niveau de laquelle le mât de distribution de matière épaisse (18) et la pompe à matière épaisse (16) sont agencés, la sous-construction (30) comprenant au moins une jambe d'étaiement (32) pouvant être déplacée de manière horizontale et/ou verticale, ainsi qu'une unité formant capteur (11) comprenant au moins un capteur destiné à détecter une information de fonctionnement et une unité de traitement (12), le procédé comprenant les étapes suivantes consistant à :
- détecter (101) au moins une information de fonctionnement ;
- constater (102), via l'unité de traitement (12), un fonctionnement conforme du capteur de l'unité formant capteur (11), détectant ladite au moins une information de fonctionnement ;
- si un fonctionnement conforme du capteur n'est pas constaté, déterminer (104), via l'unité de traitement (12), un paramètre de sécurité de stabilité du système de transport de matière épaisse (10) en dépendance d'une valeur extrême de l'information de fonctionnement à détecter par le capteur au lieu de l'information de fonctionnement détectée ; et
- autrement, déterminer (103), via l'unité de traitement (12), le paramètre de sécurité de stabilité, en dépendance de ladite une information de fonctionnement détectée.

14. Procédé (100) selon la revendication 13, qui comprend en outre les étapes suivantes consistant à :
- émettre (105), via une unité de commande (13) du système de transport de matière épaisse (10), un premier signal de commande, si le paramètre de sécurité de stabilité du système de transport de matière épaisse (10) est supérieur à un paramètre de sécurité de stabilité maximum du système de transport de matière épaisse (10) ; et
- émettre (106), via l'unité de commande (13), un second signal de commande, si le paramètre de sécurité de stabilité déterminé du système de transport de matière épaisse (10) est inférieur ou égal au paramètre de sécurité de stabilité maximum du système de transport de matière épaisse (10).

15. Procédé (100) selon la revendication 14, dans lequel l'étape consistant à émettre (107) le premier signal de commande comprend la limitation (107) de la plage de travail de l'agencement formant mât (40) à une plage de travail momentanément admissible.
